# EUROPÄISCHE PATENTSCHRIFT

(11) **EP 4 641 609 B1**
(45) Veröffentlichungstag und Bekanntmachung des Hinweises auf die Patenterteilung: **22.07.2026**
(21) Anmeldenummer: 25168731.5
(22) Anmeldetag: 07.04.2025
(51) Int. Cl.: H01H 71/02

(54) **ELEKTRISCHER FERNANTRIEB, FERNANTRIEBSANORDNUNG UND FERNANTRIEBSEINHEIT ZUR BETÄTIGUNG EINER ELEKTRISCHEN SCHALTEINRICHTUNG MIT ROTATORISCHER KRAFTAUFNAHME**
ELECTRIC REMOTE DRIVE, REMOTE DRIVE ASSEMBLY AND REMOTE DRIVE UNIT FOR ACTUATING AN ELECTRIC SWITCHING DEVICE WITH ROTARY FORCE RECEPTION
ENTRAÎNEMENT ÉLECTRIQUE À DISTANCE, SYSTÈME D'ENTRAÎNEMENT À DISTANCE ET UNITÉ D'ENTRAÎNEMENT À DISTANCE POUR ACTIONNER UN DISPOSITIF DE COMMUTATION ÉLECTRIQUE À ABSORPTION DE FORCE ROTATIVE

(30) Priorität: 22.04.2024 DE 102024111237
(43) Veröffentlichungstag der Anmeldung: 29.10.2025
(73) Patentinhaber: Bender GmbH & Co. KG, 35305 Grünberg (DE)
(72) Erfinder: Becker, Matthias, 36325 Feldatal (DE); Roessler, Andreas, 35463 Fernwald (DE); Scheer, Simon, 35329 Gemünden (DE); Uredat, Peter, 35469 Allendorf (DE)
(74) Vertreter: advotec.

(56) Entgegenhaltungen:
- DE-A1- 102019 122 978
- US-A- 3 069 518
- US-A1- 2009 032 379

## Beschreibung

Die Erfindung betrifft einen elektrischen Fernantrieb zur Betätigung einer elektrischen Schalteinrichtung mit rotatorischer Kraftaufnahme über eine Schaltwelle, mit zwei unabhängig voneinander ansteuerbaren Aktuatoren, die als Elektromagnete ausgeführt gegenüberliegend auf einen verschiebbar gelagerten Schlitten einwirken.

Eine sichere und zuverlässige Stromversorgung bildet die Grundvoraussetzung für einen reibungslosen und wirtschaftlichen Betrieb im privaten, im öffentlichen sowie insbesondere in einem industriellen Umfeld. Dabei erfordert die zunehmende Komplexität elektrischer Anlagen angemessene Schutzmaßnahmen, um die Anforderungen an die Ausfallsicherheit und die elektrische Sicherheit zu erfüllen.

Für einen normgerechten Aufbau und zur Sicherstellung der Stromversorgung ist die elektrische Anlage mit Schalteinrichtungen wie beispielsweise Überstrom-Schutzeinrichtungen, Leistungsschaltern oder Lasttrennschaltern versehen. Im Hinblick auf die Anlagenverfügbarkeit und die elektrische Sicherheit muss die elektrische Anlage auch dann noch steuerbar sein, wenn ein Teil der Stromversorgung, beispielsweise bei dem Ausfall eines Teilnetzes, nicht mehr gewährleistet ist.

Der elektrisch getrennte Aufbau zwischen der Schalteinrichtung einerseits und einem Antrieb für die Schalteinrichtung andererseits gestattet somit das Umschalten der Schalteinrichtung mittels eines aus der Entfernung gesteuerten Antriebs (Fernantrieb) in Verbindung mit einer unabhängigen und entfernt zur Verfügung stehenden Stromquelle.

Insbesondere in medizinisch genutzten Bereichen werden in der Norm VDE 0100-710 über die Isolationsüberwachung hinaus weitere Anforderungen an das Stromversorgungssystem, insbesondere auch an die schnelle Auslösung der Schalteinrichtungen gestellt. So sind beispielsweise bei einem Spannungsausfall Umschaltzeiten kleiner als 500 ms zu erfüllen.

Aus dem Stand der Technik sind Fernantriebe zur Umschaltsteuerung bekannt, die auf Elektromotoren als Aktuator beruhen, jedoch nicht die normativ geforderten Umschaltzeiten erfüllen. Weiterhin sind Fernantriebe verfügbar, die zwar Elektromagnet-gesteuerte Aktuatoren aufweisen, die aber nur von einer einzigen Steuerspannungsquelle angesteuert werden und somit nicht die erforderliche Ausfallsicherheit gewährleisten. Auch sind darüber hinaus schnell schaltende Fernantriebe bekannt, die mit einem Federspeicher oder Elektromagneten arbeiten; diese weisen jedoch eine sehr komplexe Mechanik auf und eignen sich nicht für eine integrative Erweiterung der Schalteinrichtung.

Unter den bekannten Fernantrieben finden sich Ausführungen, die eine Kraftübertragung auf die Schalteinrichtung derart ausüben, dass der Schaltknauf der Schalteinrichtung über eine Mitnehmerschiene des Fernantriebs bewegt wird.

So zeigt die Offenlegungsschrift DE 2019 122 978 A1 einen Fernantrieb, bei dem zwei unabhängig voneinander ansteuerbaren Elektromagnete auf einen verschiebbar gelagerten Schlitten einwirken, jedoch erfolgt die Kraftaufnahme an der Schalteinrichtung über deren Schaltknauf.

Auf dem Markt befindliche Schalteinrichtungen, wie beispielsweise motorbetriebene Lasttrennschalter mit integriertem Antrieb oder für externe Antriebe konstruierte Lasttrennschalter, weisen eine Schaltwelle zur rotatorischen Kraftaufnahme auf und besitzen daher oftmals keinen Schaltknauf.

Der vorliegenden Erfindung liegt somit die Aufgabe zugrunde, einen elektrischen Fernantrieb zur Betätigung einer elektrischen Schalteinrichtung mit rotatorischer Kraftaufnahme zu gestalten, der kompakt im Aufbau ist, schnelle Umschaltzeiten ermöglicht und mit Schalteinrichtungen in eine Einheit integrierbar ist.

Diese Aufgabe wird in Verbindung mit den Merkmalen des Oberbegriffs des Anspruchs 1 dadurch gelöst, dass der Schlitten eine muldenförmige Aussparung zur Mitnahme eines ersten Hebelarms eines um eine Kipphebel-Drehachse gelagerten Kipphebels aufweist, dessen zweiter Hebelarm endseitig eine Vertiefung besitzt, in die ein Zapfen einer Kurbel eingreift, die formschlüssig mit der Schaltwelle verbindbar ist und ein bogenförmiges Langloch aufweist, durch das die Kipphebel-Drehachse verläuft, wobei die Kipphebel-Drehachse axial versetzt umfangsseitig als abschnittsweise dachförmige Kontur ausgebildet ist, auf der eine Blattfeder zur Fixierung einer Schaltstellung aufliegt.

Voraussetzungsgemäß weist die elektrische Schalteinrichtung eine Schaltwelle auf, über die gemäß Aufgabenstellung ein Drehmoment von dem Fernantrieb auf die Schalteinrichtung zur Betätigung der Umschaltung übertragen wird. Die Erfindung umfasst in dieser Ausführungsform nur den Fernantrieb als solchen und nicht die elektrische Schalteinrichtung.

Ausgehend von zwei axial gegenüberliegend angeordneten Elektromagneten mit stabförmigen Ankern, die den verschiebbaren Schlitten bewegen, verläuft der Kraftfluss über eine Antriebsmechanik bestehend aus einem Kipphebel, dessen erster Hebelarm in den Schlitten eingreift und dessen zweiter Hebelarm eine Kurbel bewegt, die ein Drehmoment auf die Schaltwelle der Schalteinrichtung ausübt. Die Drehachse der Kurbel stimmt mit der Achse der Schaltwelle überein und treibt diese mittels einer formschlüssigen Welle-Naben-Verbindung an. Zur Fixierung der Schaltstellung dient eine Blattfeder, die auf der dachförmigen Kontur der Kipphebel-Drehachse aufliegt.

Die Umwandlung der translatorischen Bewegung des Schlittens in die zum Antrieb der Schaltwelle erforderliche Drehbewegung erfolgt in kompakter Bauweise über den Kipphebel und die Kurbel. Damit wird eine Montage des erfindungsgemäßen Fernantriebs unmittelbar neben einer normgemäß ausgeführten Schalteinrichtung ermöglicht, um einen Fernbetrieb als Zusatzfunktion bereitzustellen. Daneben ist auch eine Zusammenfassung mit der Schalteinrichtung zu einer integrierten elektrischen Fernantriebsanordnung möglich.

Die zwei unabhängig voneinander ansteuerbaren, galvanisch getrennten Aktuatoren erlauben deren Speisung aus zwei voneinander unabhängigen Stromversorgungsnetzen. Darüber hinaus arbeiten die Elektromagnete sehr schnell und führen damit zu normgemäß kurzen Umschaltzeiten. Die Elektromagnete sind bevorzugt als Zugmagnete ausgeführt.

In weiterer Ausgestaltung weist der elektrische Fernantrieb einen auf die Kipphebel-Drehachse axial aufsteckbaren Schaltknauf zur manuellen Umschaltung auf.

Auf die Kipphebel-Drehachse des Fernantriebs kann ein Schaltknauf axial aufgesteckt werden, um im Notbetrieb eine Handumschaltung auszuführen. Die Kraftübertragung auf die Kipphebel-Drehachse erfolgt dabei über ein formschlüssiges Welle-Naben-Profil.

Mit Vorteil weist der Schlitten längsseitig an einer Kante einen stegartigen Vorsprung mit einer Unterbrechung auf.

An einer Längskante - bezogen auf die Verschiebungsrichtung - des Schlittens ist ein stegartiger Vorsprung derart ausgebildet, dass der Schlitten bei einer 180°-Drehung um seine Längsachse eine symmetrische Anordnung zweier gegenüberliegender Schlitten ermöglicht, wobei sich die Vorsprünge in der Symmetrieebene in der Höhe versetzt gegenüber befinden. Hinweis: Es werden im Folgenden weiter die Begriffe "symmetrisch" und "spiegelsymmetrisch" verwendet, obwohl in streng geometrischem Sinn bezüglich der Schlitten keine Symmetrie vorliegt, da die Schlitten zwar an einer Symmetrieebene gegenüberliegend positioniert werden können, aber gegeneinander um ihre Längsachse um 180° gedreht sind.

Der Vorsprung weist eine Unterbrechung auf, in die ein Verriegelungselements eingreifen kann, um eine Verschiebung des Schlittens zu blockieren.

An den Kopfenden des Schlittens kann der Vorsprung zudem zur Auslösung von Lagesensoren dienen.

Weiter weist der elektrische Fernantrieb ein um eine Verriegelungsdrehachse bewegliches Verriegelungselement in Form eines Prismas mit im Wesentlichen dreieckförmiger Grundfläche auf, um durch Eingriff in die Unterbrechung des Vorsprungs bei gleichzeitigem Anliegen an dem Vorsprung eines gegenüberliegend montierbaren Schlittens eine gleichzeitige Ingangsetzung beider Schlitten zu verhindern.

Bei einer spiegelsymmetrischen Montage von zwei elektrischen Fernantrieben bilden die in der Höhe versetzt einander zugewandten Vorsprünge der gegenüberliegenden Schlitten in Verbindung mit dem Verriegelungselement einen Verriegelungsmechanismus. Durch Eingreifen in die Unterbrechung des einen Vorsprungs und Anliegen an dem jeweils anderen Vorsprung wird bei Bewegen des einen Schlittens der jeweils andere Schlitten blockiert. Bei Weglassen des Verriegelungselements entfällt auch die Verriegelungsfunktion.

Bevorzugt weist der elektrische Fernantrieb Lagesensoren zum Feststellen des Schaltzustandes durch Erkennung der jeweiligen Endposition des Schlittens auf.

Mittels der Lagesensoren kann der momentane Schaltzustand der elektrischen Schalteinrichtung erkannt und in einer übergeordneten Steuerung der elektrischen Anlage weiterverarbeitet werden.

Weiter sind die Lagesensoren derart angeordnet, dass der Vorsprung des Schlittens bei Erreichen der Endposition des Schlittens den entsprechenden Lagesensor unmittelbar betätigt.

Die Lagesensoren können unmittelbar an der Antriebsmechanik in Höhe des Vorsprungs - bei der spiegelsymmetrischen Montage von zwei elektrischen Fernantrieben in Höhe des jeweiligen Vorsprungs - angebracht sein, sodass sie durch Einfahren eines kopfseitigen Endes des Vorsprungs betätigt werden.

Mit Vorteil sind die Lagesensoren mechanisch entkoppelt angeordnet und werden mittels einer Bandzugvorrichtung betätigt, welche eine Bandzugführung aufweist, durch die ein an dem Schlitten befestigtes Band zu den Lagesensoren geleitet ist.

Alternativ zur direkten Betätigung der Lagesensoren durch den Vorsprung des Schlittens und dem damit verbundenen Verbau unmittelbar an der Antriebsmechanik können die Lagesensoren auch mechanisch entkoppelt außerhalb der beweglichen Elemente des Antriebs angeordnet sein und mittels einer Bandzugvorrichtung betätigt werden. Diese Positionierung der Lagesensoren verhindert die Übertragung von mechanischen Erschütterungen, die bei der Umschaltung entstehen können.

Die Bandzugvorrichtung weist dazu eine Bandzugführung auf, durch die ein an dem Schlitten befestigtes Band zu den Lagesensoren geleitet ist und diese schaltet.

Weiter sind die Lagesensoren als optische Sensoren oder als Endtaster ausgeführt.

Die Lagesensoren können berührungslos als optische Sensoren, beispielsweise in Form einer Gabellichtschranke, ausgeführt sein, deren Lichtstrahl durch den Vorsprung des Schlittens oder das Band der Bandzugvorrichtung unterbrochen wird. Möglich ist auch die Ausführung der Lagesensoren als Kontaktschalter, beispielsweise als Endtaster.

Weiterhin umfasst der elektrische Fernantrieb ein inneres Gehäuseteil mit Kipphebel- und Schaltknauf-Aufnahme und ein äußeres Gehäuseteil, welches die Elektromagnete umschließt.

Der innere Gehäuseteil - entspricht bei spiegelsymmetrischen Montage von zwei elektrischen Fernantrieben dem an die Symmetrieebene angrenzenden Gehäuseteil - ist als Aufnahme für den Kipphebel und den Schaltknauf ausgestaltet. Der äußere Gehäuseteil nimmt die Elektromagnete auf.

Die Erfindung betrifft weiterhin eine elektrische Fernantriebsanordnung mit einem erfindungsgemäßen elektrischen Fernantrieb, mit einer elektrischen Schalteinrichtung und mit einer schwingungsgedämpft gelagerten Grundplatte mit Elektronikbaugruppe, wobei Entkopplungsfedern eine leitfähige und mechanisch entkoppelte Verbindung zwischen der Elektronikbaugruppe und Schalterklemmen der Schalteinrichtung herstellen.

In dieser Ausgestaltung der Erfindung umfasst die beanspruchte elektrische Fernantriebsanordnung somit neben dem erfindungsgemäßen elektrischen Fernantrieb auch die elektrische Schalteinrichtung sowie eine schwingungsgedämpft gelagerte Grundplatte mit Entkopplungsfedern und mit einer Elektronikbaugruppe, welche die Mess- und Steuerelektronik der elektrischen Schalteinrichtung beherbergt. Die Grundplatte bildet somit eine die elektronischen Bauelemente tragende Leiterplatine. Über die leitfähigen Entkopplungsfedern wird eine elektrische, mechanisch entkoppelte Verbindung zwischen den an der Schalteinrichtung angebrachten Schalterklemmen und der auf der schwingungsgedämpft gelagerten Grundplatte befindlichen Elektronikbaugruppe hergestellt. Der Installationsaufwand, insbesondere die Verdrahtungsarbeit, sinkt dadurch erheblich, wobei gleichzeitig die Fehleranfälligkeit reduziert wird.

Bevorzugt ist die Grundplatte mit Gummipuffern schwingungsgedämpft gelagert.

Die schwingungsgedämpfte Lagerung der als Grundplatte ausgeführten Leiterplatine erfolgt mit Gummipuffern. Die Gummipuffer weisen an ihren Kopfenden ein Innengewinde zur Schraubbefestigung auf und sind an der Grundplatte und an seitlichen Überständen von Winkelschienen angeschraubt.

Die Erfindung betrifft weiter eine elektrische Fernantriebseinheit mit einer linksseitigen und einer rechtseitigen - bezogen auf die Betrachtung der Frontseite der Fernantriebseinheit - erfindungsmäßen elektrischen Fernantriebsanordnung, die spiegelsymmetrisch zueinander angeordnet sind und mittels durch Aufnahmebohrungen in den elektrischen Fernantrieben und den elektrischen Schalteinrichtungen führenden Gewindeschrauben an Winkelschienen montiert sind.

In dieser Ausgestaltung der Erfindung bilden zwei spiegelsymmetrisch zueinander angeordnete elektrische Fernantriebsanordnungen zusammen mit den Winkelschienen eine vollständig zusammengebaute Fernantriebseinheit, wobei lediglich noch die externe Verdrahtung mit dem Stromversorgungssystem vorgenommen werden muss. Dabei sind die elektrischen Fernantriebe und die elektrischen Schalteinrichtungen zwischen den Winkelschienen mittels durchgehender Gewindeschrauben verspannt, wobei die Grundplatte einteilig als gemeinsame Grundplatte für die links- und rechtsseitigen Schalteinrichtungen ausgeführt ist. Die Fernantriebseinheit kann als bauliche Einheit mittels der Winkelschienen beispielsweise an Trägerschienen montiert werden.

Weiterhin weist die elektrische Fernantriebseinheit eine wannenförmige Schutzabdeckung auf, welche zur Berührsicherheit gegen gefährdende Berührspannungen auf der Grundplatte rückseitig an den Winkelschienen befestigt ist.

In fertigungstechnisch und wirtschaftlich vorteilhafter Weise sind aufgrund der spiegelsymmetrischen Anordnung eine Vielzahl der Bauteile als Gleichteile ausgeführt. Dies trifft insbesondere auf die Antriebsmechanik mit Schlitten, Kipphebel und Kurbel zu. Diese Bauteile sind somit links- und rechtsseitig verwendbar.

Weitere vorteilhafte Ausgestaltungsmerkmale ergeben sich aus der nachfolgenden Beschreibung und den Zeichnungen, die bevorzugte Ausführungsformen der Erfindung an Hand von Beispielen erläutern. Es zeigen:
- **Fig. 1:**: eine elektrische Fernantriebseinheit mit zwei spiegelsymmetrisch zueinander angeordneten elektrischen Fernantriebsanordnungen,
- **Fig. 2:**: eine Antriebsmechanik des Fernantriebs mit Sicht auf Elektromagnete, Schlitten und Kipphebel,
- **Fig. 3:**: die Antriebsmechanik mit detaillierter Sicht auf den Kipphebel,
- **Fig. 4:**: die Antriebsmechanik mit Sicht auf die aufgesetzte Kurbel,
- **Fig. 5:**: die Antriebsmechanik mit Verriegelungselement,
- **Fig. 6:**: die Antriebsmechanik mit Bandzugvorrichtung und
- **Fig. 7:**: die Antriebsmechanik mit Bandzugvorrichtung für eine spiegelsymmetrische elektrische Fernantriebsanordnung.

**Fig. 1** zeigt eine elektrische Fernantriebseinheit 90 mit zwei spiegelsymmetrisch zueinander angeordneten elektrischen Fernantriebsanordnungen 80.

Die vollständige elektrische Fernantriebseinheit 90 besteht somit aus zwei elektrischen Fernantriebsanordnungen 80 mit Winkelschienen 55 und ist als geschlossene Montageeinheit beispielsweise an (nicht dargestellten) Trägerschienen montierbar.

Die jeweilige linksseitig und rechtsseitig spiegelbildlich angeordnete elektrische Fernantriebsanordnung 80 umfasst einen elektrischen Fernantrieb 2 sowie eine oder mehrere jeweils über eine Schaltwelle 5 betätigbare elektrische Schalteinrichtung(en) 4.

Die elektrischen Fernantriebe 2 weisen jeweils ein inneres Gehäuseteil 56 und ein äußeres Gehäuseteil 58 auf und sind zusammen mit den elektrischen Schalteinheiten 4 zwischen den Winkelschienen 55 mittels durchgehender Gewindeschrauben 54 befestigt.

Die elektrischen Schalteinheiten 4 sind jeweils mit Schalterklemmen 7 zur Kontaktierung der Leiter eines Stromversorgungssystems versehen.

Als Berührschutz gegen gefährdende Berührspannungen auf der Grundplatte 50 (Leiterplatine) ist rückseitig eine wannenförmige Schutzabdeckung 53 an den Winkelschienen 55 befestigt.

Die elektrische Fernantriebseinheit 90 ist auch in der Form erweiterbar, dass beispielsweise vier Schalteinrichtungen 4 auf jeder Seite zum Schalten eines 4-Leiter-Netzes angeordnet sind.

In den **Fig. 2****,** **3** **und** **4** ist die Antriebsmechanik des Fernantriebs 2 mit Sicht auf Elektromagnete 6, Schlitten 10, Kipphebel 20 und Kurbel 30 dargestellt.

Der Kipphebel 20 weist einen ersten Hebelarm 21 (Fig. 3) auf, der in eine muldenförmige Aussparung 12 des Schlittens 10 eingreift und bei Verschieben des Schlittens 10 um die Kipphebel-Drehachse 23 bewegt wird. Ein zweiter Hebelarm 22 des Kipphebels 20 weist endseitig eine Vertiefung 24 auf, in die ein Zapfen 31 (Fig. 4) einer Kurbel 30 (Fig. 4) eingreift und somit die Kurbel 30 zu einer Schwenkbewegung antreibt.

Die Kipphebel-Drehachse 23 weist axial versetzt abschnittsweise eine dachförmige Kontur 26 (Fig. 3) auf, auf deren Spitze eine Blattfeder 25 drückt, um die Schaltstellung (Winkelstellungen) in zwei stabilen Zuständen zu fixieren.

Vier Entkopplungsfedern 52 bilden paarweise gegenüberliegend eine leitfähige und mechanisch entkoppelte Verbindung zwischen den Schalterklemmen 7 der Schalteinrichtung 4 und einer auf der Grundplatte 50 angeordneten Elektronikbaugruppe.

Die Grundplatte 50 ist mittels Gummipuffern 51 an seitlichen Überständen der Winkelschienen 55 angebracht, wobei die Gummipuffer 51 an ihren Kopfenden ein Innengewinde zur Schraubbefestigung aufweisen.

**Fig. 3** zeigt die Antriebsmechanik mit detaillierter Sicht auf den Kipphebel 20 mit erstem Hebelarm 21 und zweitem Hebelarm 22.

Die Blattfeder 25 liegt zur Fixierung der Schaltstellung auf einer Seite der dachförmigen Kontur 26 der Kipphebel-Drehachse 23 auf.

Auf die Kipphebel-Drehachse 23 ist ein Schaltknauf 28 zur manuellen Umschaltung axial aufgesteckt.

**Fig. 4** zeigt die Antriebsmechanik mit Sicht auf die aufgesetzte Kurbel 30.

Die Kurbel 30 ist axial auf den Kipphebel 20 aufgesteckt und weist dazu ein bogenförmiges Langloch 33 auf, um die Kurbel 30 ohne Kollision mit der Kipphebel-Drehachse 23 aufstecken zu können.

Durch Eingriff des Zapfens 31 in die Vertiefung 24 des zweiten Hebelarms 22 des Kipphebels 20 wird die Kurbel 30 zu einer Schwenkbewegung veranlasst. Zur Drehmomentübertragung auf die Schaltwelle 5 der elektrischen Schalteinrichtung 4 (Fig. 1) weist die Kurbel 30 eine formschlüssige Aufnahmebohrung 32 in Form einer Innenverzahnung auf.

**Fig. 5** zeigt die Antriebsmechanik mit Verriegelungselement 60.

Der Schlitten 10 weist längsseitig - in Verschiebungsrichtung - an einer Kante einen stegartigen Vorsprung 14 mit einer Unterbrechung 15 auf. In diese Unterbrechung 15 greift das um eine Verriegelungsdrehachse 62 bewegliche Verriegelungselement 60 ein. Dazu besitzt das Verriegelungselement 60 die Form eines Prismas mit einer im Wesentlichen dreieckförmigen Grundfläche.

Bei der elektrischen Fernantriebseinheit 90 ist aufgrund der spiegelsymmetrischen Lage der elektrischen Fernantriebsanordnungen 80 in einer Endstellung eines der Schlitten 10 eine Kante des Verriegelungselements 60 parallel zu dem stegartigen Vorsprung 14 dieses Schlittens 10 ausgerichtet - und ermöglicht damit dessen Verschiebung-, wohingegen der jeweils andere Schlitten 10 durch Eingreifen des Verriegelungselements 60 in die Unterbrechung 15 des Vorsprungs 14 blockiert wird.

Das Feststellen des Schaltzustandes der elektrischen Schalteinrichtung 4 erfolgt durch Erkennen der jeweiligen Endposition des Schlittens 10. Dazu sind Lagesensoren 40 gegenüberliegend jeweils auf einer von der Antriebsmechanik senkrecht in die Grundplatte 50 führenden Leiterplatine 41 derart angeordnet, dass ein kopfseitiges Ende des Vorsprungs 14 bei Erreichen der Endposition des Schlittens 10 die Lagesensoren 40 unmittelbar betätigt. Vorzugsweise sind die Lagesensoren 40 als Gabellichtschranken ausgeführt.

**Fig. 6** zeigt die Antriebsmechanik mit Bandzugvorrichtung 72, 74 zur Betätigung der Lagesensoren 40.

Die Bandzugvorrichtung 72, 74 besteht aus einer für beide Schlitten 10 jeweils zweifach ausgeführten Bandzugführung 72, die von der jeweiligen Endposition des Schlittens 10 in Höhe des Vorsprungs 14 bogenförmig zu der Grundplatte 50 verlegt ist. Durch die Bandzugführung 72 ist ein an dem Schlitten 10 befestigtes Band 74 zu den Lagesensoren 40 (Fig. 7) geführt, die bevorzugt als optische Sensoren in Form von Gabellichtschranken ausgeführt sind und die durch die Zug- und Druckbewegung des Bandes 74 ausgelöst werden. Die Bandzugvorrichtung 72, 74 ermöglicht somit, dass die Lagesensoren 40 (Fig. 7), alternativ zur direkten Betätigung durch die Vorsprünge 14, außerhalb der bewegten Elemente des Antriebs mechanisch entkoppelt positioniert werden können.

**Fig. 7** zeigt die Antriebsmechanik mit Bandzugvorrichtung 72, 74 für eine spiegelsymmetrische elektrische Fernantriebsanordnung 80.

Die Bandzugführungen 72 verlaufen ausgehend von den Endpositionen der Schlitten 10 in der Höhe der Vorsprünge 14 bogenförmig in Richtung der Grundplatte 50, wo das in der Bandzugvorrichtung 72 geführte Band 74 die entsprechende Gabellichtschranke 40 betätigt.

Zu erkennen sind die Aufnahmebohrungen 57 (in den elektrischen Fernantrieben 2 und den elektrischen Schalteinrichtungen 4, Fig. 1), durch die die Gewindeschrauben 54 (Fig. 1) zum Verspannen der zwei spiegelsymmetrisch angeordneten elektrischen Fernantriebsanordnungen 80 (Fig. 1) zwischen den Winkelschienen 55 (Fig. 1) geführt werden.

## Patentansprüche

1. Elektrischer Fernantrieb (2) zur Betätigung einer elektrischen Schalteinrichtung (4) mit rotatorischer Kraftaufnahme über eine Schaltwelle (5),
mit zwei unabhängig voneinander ansteuerbaren Aktuatoren (6), die als Elektromagnete (6) ausgeführt gegenüberliegend auf einen verschiebbar gelagerten Schlitten (10) einwirken, **dadurch gekennzeichnet,**
**dass** der Schlitten (10) eine muldenförmige Aussparung (12) zur Mitnahme eines ersten Hebelarms (21) eines um eine Kipphebel-Drehachse (23) gelagerten Kipphebels (20) aufweist, dessen zweiter Hebelarm (22) endseitig eine Vertiefung (24) besitzt, in die ein Zapfen (31) einer Kurbel (30) eingreift, die formschlüssig (32) mit der Schaltwelle (5) verbindbar ist und ein bogenförmiges Langloch (33) aufweist, durch das die Kipphebel-Drehachse (23) verläuft, wobei die Kipphebel-Drehachse (23) axial versetzt umfangsseitig als abschnittsweise dachförmige Kontur (26) ausgebildet ist, auf der eine Blattfeder (25) zur Fixierung einer Schaltstellung aufliegt.

2. Elektrischer Fernantrieb (2) nach Anspruch 1,
**gekennzeichnet durch**
einen auf die Kipphebel-Drehachse (23) axial aufsteckbaren Schaltknauf (28) zur manuellen Umschaltung.

3. Elektrischer Fernantrieb (2) nach Anspruch 1 oder 2,
**dadurch gekennzeichnet,**
**dass** der Schlitten (10) längsseitig an einer Kante einen stegartigen Vorsprung (14) mit einer Unterbrechung (15) aufweist.

4. Elektrischer Fernantrieb (2) nach einem der Ansprüche 1 bis 3,
**gekennzeichnet durch**
ein um eine Verriegelungsdrehachse (62) bewegliches Verriegelungselement (60) in Form eines Prismas mit im Wesentlichen dreieckförmiger Grundfläche, um durch Eingriff in die Unterbrechung (15) des Vorsprungs (14) bei gleichzeitigem Anliegen an dem Vorsprung (14) eines gegenüberliegend montierbaren Schlittens (10) eine gleichzeitige Ingangsetzung beider Schlitten (10) zu verhindern.

5. Elektrischer Fernantrieb (2) nach einem der Ansprüche 1 bis 4,
**gekennzeichnet durch**
Lagesensoren (40) zum Feststellen des Schaltzustandes durch Erkennung der jeweiligen Endposition des Schlittens (10).

6. Elektrischer Fernantrieb (2) nach Anspruch 5,
**dadurch gekennzeichnet,**
**dass** die Lagesensoren (40) derart angeordnet sind, dass der Vorsprung (14) des Schlittens (10) bei Erreichen der Endposition des Schlittens (10) den entsprechenden Lagesensor (40) unmittelbar betätigt.

7. Elektrischer Fernantrieb (2) nach Anspruch 5
**dadurch gekennzeichnet,**
**dass** die Lagesensoren (40) mechanisch entkoppelt angeordnet sind und mittels einer Bandzugvorrichtung (72, 74) betätigt werden, welche eine Bandzugführung (72) aufweist, durch die ein an dem Schlitten (10) befestigtes Band (74) zu den Lagesensoren (40) geleitet ist.

8. Elektrischer Fernantrieb (2) nach einem der Ansprüche 5 bis 7,
**dadurch gekennzeichnet,**
**dass** die Lagesensoren (40) als optische Sensoren (40) oder als Endtaster ausgeführt sind.

9. Elektrischer Fernantrieb (2) nach einem der Ansprüche 1 bis 8,
**gekennzeichnet durch** ,
ein inneres Gehäuseteil (56) mit Kipphebel- und Schaltknauf-Aufnahme und ein äußeres Gehäuseteil (58), welches die Elektromagnete (6) umschließt.

10. Elektrische Fernantriebsanordnung (80) mit einem nach Anspruch 9 ausgeführten elektrischen Fernantrieb (2),
mit einer elektrischen Schalteinrichtung (4) und
mit einer schwingungsgedämpft gelagerten Grundplatte (50) mit Elektronikbaugruppe, wobei Entkopplungsfedern (52) eine leitfähige und mechanisch entkoppelte Verbindung zwischen der Elektronikbaugruppe und Schalterklemmen (7) der Schalteinrichtung (4) herstellen.

11. Elektrische Fernantriebsanordnung (80) nach Anspruch 10,
**dadurch gekennzeichnet,**
**dass** die Grundplatte (50) mit Gummipuffern (51) schwingungsgedämpft gelagert ist.

12. Elektrische Fernantriebseinheit (90) mit einer linksseitigen und einer rechtseitigen, jeweils nach einem der Ansprüche 10 und 11 ausgeführten elektrischen Fernantriebsanordnung (80), die spiegelsymmetrisch zueinander angeordnet sind und mittels durch Aufnahmebohrungen (57) in den elektrischen Fernantrieben (2) und den elektrischen Schalteinrichtungen (4) führenden Gewindeschrauben (54) an Winkelschienen (55) montiert sind.

13. Elektrische Fernantriebseinheit (90) nach Anspruch 12,
**gekennzeichnet durch**
eine wannenförmige Schutzabdeckung (53), welche zur Berührsicherheit gegen gefährdende Berührspannungen auf der Grundplatte (50) rückseitig an den Winkelschienen (55) befestigt ist.

## Claims

1. An electric remote drive (2) for actuating an electric switch device (4) by means of a rotational force transmission via a shifter shaft (5),
the electric remote drive (2) having two actuators (6), which are actuated independently of each other and act on a displaceably mounted slide (10) as opposite electric magnets (6),
**characterized in that**
the slide (10) has a recessed cavity (12) for moving a first lever arm (21) of a rocker arm (20) mounted about a rocker-arm rotational axis (23), the second lever arm (22) of the rocker arm (20) having an indentation (24) at one end into which a pin (31) of a crank (30) engages, the pin (31) being connected to the shifter shaft (5) in a form-fitted manner (32) and having an arc-shaped oblong hole (33), through which the rocker-arm rotational axis (23) extends, sections of the rocker-arm rotational axis (23) being formed on the circumference as a roof-shaped contour (26) at an axial offset, a leaf spring (25) resting on the roof-shaped contour (26) in order to fixate a shift position.

2. The electric remote drive (2) according to claim 1,
**characterized by**
a shifter knob (28) axially attachable on the rocker-arm rotational axis (23) and intended for a manual switch.

3. The electric remote drive (2) according to claim 1 or 2,
**characterized in that**
the slide (10) has a web-like protrusion (14) having a gap (15) on its edge along the long side.

4. The electric remote drive (2) according to any one of the claims 1 to 3,
**characterized by**
a locking element (60) in the form of a prism having an essentially triangular base surface and moveable about a locking rotational axis (62) in order to prevent a simultaneous movement of both slides (10) by engaging in the gap (15) of the protrusion (14) when simultaneously abutting against the protrusion (14) of an opposite slide (10).

5. The electric remote drive (2) according to any one of the claims 1 to 4,
**characterized by**
absolute position sensors (40) for determining the shift condition by identifying the respective end position of the slide (10).

6. The electric remote drive (2) according to claim 5,
**characterized in that**
the absolute position sensor (40) is disposed in such a manner that the protrusion (14) of the slide (10) directly actuates the corresponding absolute position sensor (40) upon reaching the end position of the slide (10).

7. The electric remote drive (2) according to claim 5,
**characterized in that**
the absolute position sensors (40) are disposed so as to be mechanically decoupled and are actuated by means of a tape-tension device (72, 74), which has a tape-tension guide (72) via which a tape (74) fastened on the slide (10) is guided to the absolute position sensors (40).

8. The electric remote drive (2) according to any one of the claims 5 to 7,
**characterized in that**
the absolute position sensors (40) are designed as optical sensors (40) or as limit switches.

9. The electric remote drive (2) according to any one of the claims 1 to 8,
**characterized by**
an inner casing part (56) having a rocker-arm or switch-knob receptacle and an outer casing part (58), which encloses the electric magnets (6).

10. An electric remote-drive arrangement (80) having an electric remote drive (2) according to claim 9,
the electric remote-drive arrangement (80) having an electric switch device (4) and having a base plate (50), which is mounted in a vibration-damped manner and has an electronics component group, decoupling springs (52) establishing a conductive and mechanically decoupled connection between the electronics component group and switch clamps (7) of the switch device (4).

11. The electric remote-drive arrangement (80) according to claim 10,
**characterized in that**
the base plate (50) is mounted in a vibration-cushioned manner by means of rubber buffers (51).

12. An electric remote-drive unit (90) having a left and a right electric remote-drive arrangement (80) according to any one of the claims 10 and 11, which are disposed so as to be mirror-symmetrical to each other and are mounted on angular rails (55) by means of threaded bolts (54) leading through receiving drill holes (57) in the electric remote drives (2) and the electric switch devices (4).

13. The electric remote-drive unit (90) according to claim 12,
**characterized by**
a tub-shaped protective cover (53), which is fastened on the rear side of the angular rails (55) to provide touch safety against dangerous touch voltages on the base plate (50).

## Revendications

1. Transmission à distance (2) électrique destinée à actionner un dispositif de commutation (4) électrique au moyen d'une transmission de force rotative par l'intermédiaire d'un arbre de commande (5),
la transmission à distance (2) électrique ayant deux actionneurs (6) qui peuvent être actionnés indépendamment l'un de l'autre et agissent sur un chariot (10) monté de manière coulissante en tant qu'aimants électriques opposés (6),
**caractérisé en ce que**
le chariot (10) a un évidement (12) en forme de huche destiné à déplacer un premier bras de levier (21) d'un bras oscillant (20) monté autour d'un axe de rotation (23) du bras oscillant, le deuxième bras de levier (22) du bras oscillant (20) ayant, à une extrémité, un creux (24) dans lequel s'engage une goupille (31) d'une manivelle (30), la goupille (31) pouvant être reliée à l'arbre de commande (5) par complémentarité de forme (32) et ayant un trou oblong (33) en forme d'arc, à travers lequel s'étend l'axe de rotation (23) du bras oscillant (20), des parties de l'axe de rotation (23) du bras oscillant (20) étant formées sur la circonférence sous la forme d'un contour (26) en forme de toit avec un décalage axial, un ressort à lames (25) reposant sur le contour (26) en forme de toit afin de fixer une position de commutation.

2. Transmission à distance (2) électrique selon la revendication 1,
**caractérisée par**
un bouton de commutateur (28) pouvant être fixé axialement sur l'axe de rotation (23) du bras oscillant et destiné à une commutation manuelle.

3. Transmission à distance (2) électrique selon la revendication 1 ou la revendication 2,
**caractérisé en ce que**
le chariot (10) a une saillie (14) en forme d'âme et ayant un écart (15) sur son bord le long du côté long.

4. Transmission à distance (2) électrique selon l'une quelconque des revendications 1 à 3,
**caractérisé par**
un élément de verrouillage (60) en forme de prisme ayant une surface de base essentiellement triangulaire et mobile autour d'un axe (62) de rotation de verrouillage afin d'empêcher une mise en marche simultanée des deux chariots (10) en s'engageant dans l'écart (15) de la saillie (14) lorsqu'il vient simultanément en butée contre la saillie (14) d'un chariot opposé (10).

5. Transmission à distance (2) électrique selon l'une quelconque des revendications 1 à 4,
**caractérisé par**
des capteurs de position absolue (40) pour déterminer l'état de commutation en identifiant la position finale respective du chariot (10).

6. Transmission à distance (2) électrique selon la revendication 5,
**caractérisé en ce que**
le capteur de position absolue (40) est disposé de telle manière que la saillie (14) du chariot (10) actionne directement le capteur de position absolue (40) correspondant lorsque le chariot (10) atteint sa position finale.

7. Transmission à distance (2) électrique selon la revendication 5,
**caractérisé en ce que**
les capteurs de position absolue (40) sont disposés de manière à être découplés mécaniquement et sont actionnés au moyen d'un dispositif (72, 74) de tension de bande, qui a un guide (72) de tension de bande par l'intermédiaire duquel une bande (74) fixée sur le chariot (10) est guidée vers les capteurs de position absolue (40).

8. Transmission à distance (2) électrique selon l'une quelconque des revendications 5 à 7,
**caractérisé en ce que**
les capteurs de position absolue (40) sont conçus comme des capteurs optiques (40) ou comme des interrupteurs de fin de course.

9. Transmission à distance (2) électrique selon l'une quelconque des revendications 1 à 8,
**caractérisé par**
une pièce de boîtier intérieure (56) ayant un positionneur du bras oscillant ou du bouton de commutation et une pièce de boîtier extérieure (58), qui renferme les aimants électriques (6).

10. Agencement (80) électrique de la transmission à distance ayant une transmission à distance (2) électrique selon la revendication 9,
l'agencement (80) électrique de la transmission à distance ayant un dispositif de commutation (4) électrique et ayant un plateau de base (50), qui est monté de manière à amortir les vibrations et a un module d'électronique, des ressorts de découplage (52) établissant une connexion conductrice et mécaniquement découplée entre le module d'électronique et les pinces de commutation (7) du dispositif de commutation (4).

11. Agencement (80) électrique de la transmission à distance selon la revendication 10,
**caractérisé en ce que**
le plateau de base (50) est monté de manière à amortir les vibrations au moyen de tampons en caoutchouc (51).

12. Unité (90) électrique de la transmission à distance ayant un agencement (80) électrique gauche et un agencement (80) électrique droit de la transmission à distance selon l'une quelconque des revendications 10 et 11, qui sont disposés de manière à être symétriques l'un par rapport à l'autre et sont montés sur des cornières en L (55) au moyen de vis filetées (54) traversant des trous (57) de perçage de réception dans les transmissions à distance (2) électriques et dans le dispositif de commutation électrique (4).

13. Unité (90) électrique de la transmission à distance selon la revendication 12,
**caractérisée par**
un couvercle de protection (53) qui est en forme de baignoire et est fixé sur la face arrière des cornières en L (55) afin d'assurer une protection contre les tensions de contact dangereuses sur le plateau de base (50).
